# EUROPÄISCHE PATENTSCHRIFT

(11) **EP 1 706 667 B1**
(45) Veröffentlichungstag und Bekanntmachung des Hinweises auf die Patenterteilung: **29.10.2014**
(21) Anmeldenummer: 04787068.8
(22) Anmeldetag: 30.09.2004
(51) Int. Cl.: F01K 23/10, F22B 37/50, F22B 37/54, F22B 37/48

(54) **VERFAHREN UND VORRICHTUNG ZUR ENTWÄSSERUNG BEI EINER DAMPFKRAFTANLAGE**
METHOD AND DEVICE FOR REMOVING WATER FROM A STEAM PLANT
PROCEDE ET DISPOSITIF DE DEFLEGMATION DANS UN GROUPE-VAPEUR

(30) Priorität: 20.01.2004 EP 04001042
(43) Veröffentlichungstag der Anmeldung: 04.10.2006
(73) Patentinhaber: Siemens Aktiengesellschaft, 80333 München (DE)
(72) Erfinder: WULFF, Rainer, 91224 Pommelsbrunn (DE); SCHÖTTLER, Michael, 91052 Erlangen (DE); WALLMANN, Anja, 91056 Erlangen (DE)
(86) Internationale Anmeldenummer: PCT/EP2004/010936
(87) Internationale Veröffentlichungsnummer: WO 2005/068905

(56) Entgegenhaltungen:
- BE-A- 515 097
- US-A- 3 008 295
- US-A- 4 319 895
- US-A- 6 155 054
- PATENT ABSTRACTS OF JAPAN Bd. 1997, Nr. 07, 31. Juli 1997 (1997-07-31) & JP 09 079504 A (BABCOCK HITACHI KK), 28. März 1997 (1997-03-28)
- HITZEL H ET AL: "KONDENSATREINIGUNG MIT SEPARATEN KATIONEN- UND ANIONENAUSTAUSCHERN FUER DAS DIREKT LUFTGEKUEHLTE KRAFTWERK MATIMBA DER ESKOM" VGB KRAFTWERKSTECHNIK, VGB KRAFTWERKSTECHNIK GMBH. ESSEN, DE, Bd. 70, Nr. 2, 1. Februar 1990 (1990-02-01), Seiten 138-145, XP000161705 ISSN: 0372-5715

## Beschreibung

Die vorliegende Erfindung betrifft ein Verfahren und eine Vorrichtung zur Entwässerung bei einer Dampfkraftanlage. Die vorliegende Erfindung betrifft weiterhin eine Dampfkraftanlage.

Eine solche Dampfkraftanlage enthält üblicherweise eine oder mehrere Dampftrommeln mit zugehörigen Verdampfern, mit denen, insbesondere in unterschiedlichen Druckniveaus, Dampf erzeugt wird, der einer Dampfturbine zugeführt werden kann. Verunreinigungen im Wasser-Dampf-Kreislauf der Dampfkraftanlage müssen entfernt werden. Eine Aufkonzentration der Verunreinigungen entsteht in der Dampftrommel. Aufgrund der Entnahme von Sattdampf aus der Dampftrommel verbleiben nicht-flüchtige Substanzen in der Dampftrommel. Diese nicht-flüchtigen Substanzen werden durch Abschlämmen aus dem Kreislauf entfernt. Weiterhin fallen insbesondere während des An- und Abfahrens der Dampfkraftanlage im Wasser-Dampfkreislauf Abwässer und Dampf durch Entwässerungen an, die zwar keine Verunreinigungen enthalten, aber dennoch weitestgehend verworfen und nicht weiter genutzt werden. Dabei gehen dem Kreislauf Wasser verloren, das durch Zusatzwasser, sogenanntes Deionat, wieder zugeführt werden muss. Das nachgespeiste Deionat hat hohe Sauerstoff- und Kohlendioxidgehalte, die eine Entgasung des Deionates erfordern, wodurch die Anfahrzeit der Dampfkraftanlage verlängert wird. Des Weiteren entstehen Kosten und die Umwelt wird belastet.

Es ist bekannt, dass bei der Dampftrommel eines einzelnen Druckniveaus das abgeschlämmte Wasser in einem Abscheiderbehälter entspannt und Wasser und Dampf voneinander getrennt werden. Der abgetrennte Dampf wird anschließend bei niedrigem Druck in einen Sammeltank zur Entgasung und zur Aufwärmung handelt und anschließend dem Wasser-Dampfkreislauf wieder zugeführt. Es ist weiterhin bekannt, dass Entwässerungen aus Dampfleitungen direkt oder über Abscheiderflaschen dem Turbinenkondensator zugeführt werden.

In US 4 319 895 A ist ein Verfahren zum Optimieren des brauchbaren Inhalts eines geothermischen Fluids beschrieben. US 3 008 295 A betrifft ein Dampfkraftwerk.

Der Erfindung liegt die Aufgabe zugrunde, auf technisch effektive Weise ein Entwässern bei einer Dampfkraftanlage zu ermöglichen, wobei die Belastung der Umwelt gering sein soll. Insbesondere soll kein verunreinigtes Wasser abgegeben und es soll sparsam mit dem Wasser umgegangen werden.

Die Aufgabe wird mit den Merkmalen der Patentansprüche 1 und 5 gelöst. Bevorzugte Ausgestaltungen dazu sind in den weiteren Patentansprüchen angegeben.

Diese Aufgabe ist erfindungsgemäß mit einem Verfahren und einer Vorrichtung zur Entwässerung bei einer Dampfkraftanlage gelöst, wobei entsprechend einem Grad an Verunreinigung einer Anzahl an Teilwassermengen eine getrennte Sammlung der betreffenden Teilwassermengen durchgeführt wird. Die Aufgabe ist ebenfalls mit einer Dampfkraftanlage gelöst, die eine erfindungsgemäße Vorrichtung aufweist. Gemäß der vorliegenden Erfindung wird vorteilhafterweise die Möglichkeit geschaffen, den Abwasseranfall deutlich zu reduzieren. Dadurch werden Umweltauflagen leichter erfüllt. Außerdem muss weniger Deionat nachgefüllt werden.

Das erfindungsgemäße Verfahren und die zugehörige Vorrichtung ist sowohl für Dampfkraftanlagen mit als auch ohne Dampftrommel (z.B. einem Zwangsdurchlaufkessel) anwendbar. Bei einer Dampfkraftanlage ohne Dampftrommel entfällt lediglich die Abschlämmung und/oder eine nachfolgende Reinigung.

Der Vorteil der Erfindung liegt insbesondere gegenüber einer Einleitung der Entwässerungen direkt in einen Kondensator darin, dass der Kondensator bei Stillstand der Dampfkraftanlage nicht zur Aufnahme von Wasser oder Dampf genutzt werden muss. Bei Stillstand fallen besonders große Mengen an Entwässerungskondensat an, die in den Wasser-Dampf-Kreislauf geführt werden.

Bei der Erfindung wird mindestens einer Dampftrommel eine Menge an Wasser (z.B. Trommel-Abschlämmung) entnommen und einer Wasseraufbereitung zugeführt. Dadurch kann eine Reinigung eines Wasser-Dampf-Kreislaufes der Dampfkraftanlage und eine Einspeisung des wiedergewonnenen, sauberen Wassers erfolgen.

Es wird mindestens einem Überhitzer und/oder einer Dampfleitung eine weitere Menge an Wasser (z.B, Entwässerungskondensat oder- dampf) entnommen und einem Speicherbehälter zugeführt. Es wird somit gewährleistet, dass auch in diesen Komponenten angefallenes Wasser, das nicht von der Turbine verarbeitet werden kann, in den Kreislauf zurück geführt wird.

Diese weitere Menge an Wasser kann dem Wasser-Dampfkreislauf der Dampfkraftanlage ohne vorherige Wasseraufbereitung zugeführt werden, so dass der Anfall von Abwasser klein gehalten werden kann.

Es wird das der Dampftrommel entnommene Wasser einer ersten Wasser-Dampf-Trennung unterzogen und das abgetrennte und aufkonzentrierte Wasser der Wasseraufbereitung zugeführt. Der abgetrennte saubere Dampf und die dem mindestens einen Überhitzer und/oder der Dampfleitung entnommene weitere Menge an Wasser wird einer zweiten Wasser-Dampf-Trennung zugeführt. Dadurch kann die Menge an Wasser, die zu reinigen ist, minimiert werden.

Es wird das bei der ersten bzw. zweiten Wasser-Dampf-Trennung abgetrennte Wasser dem Speicherbehälter zugeführt. Dieses Wasser ist sauber und muss nicht weiter aufbereitet werden, um erneut in den Wasser-Dampfkreislauf eingespeist zu werden.

Es wird der bei der ersten bzw. zweiten Wasser-Dampf-Trennung abgetrennte Dampf einem Kondensator zugeführt. Dadurch ist auf einfache Weise eine Rückführung des Dampfes in den Wasser-Dampfkreislauf gegeben.

Es wird das in dem Speicherbehälter enthaltene Wasser von der Umgebungsluft isoliert aufbewahrt. Der Speicherbehälter ist also geschlossen. Ein Lufteinbruch bzw. Lufteintrag kann nicht erfolgen. Dadurch findet im Wasser keine Sauerstoffanreicherung statt, wodurch eine aufwändige Entgasung vermieden und ein schnelles Anfahren der Dampfkraftanlage ermöglicht wird.

Nachfolgend werden zwei Ausführungsbeispiele der Erfindung anhand der beigefügten schematischen Zeichnungen näher erläutert. Es zeigen:
- Fig. 1: ein erstes Ausführungsbeispiel einer erfindungsgemäßen Entwässerungsvorrichtung einer Dampfkraftanlage mit einer Dampftrommel und
- Fig. 2: ein zweites Ausführungsbeispiel der erfindungsgemäßen Entwässerungsvorrichtung der Dampfkraftanlage mit drei Dampftrommeln, die unterschiedliche Druckniveaus haben.

Im Folgenden werden für gleiche und gleichwirkende Elemente durchweg gleiche Bezugszeichen verwendet.

In der Fig. 1 ist ein erstes Ausführungsbeispiel einer erfindungsgemäßen Entwässerungsvorrichtung 1 dargestellt, die Teil einer Dampfkraftanlage 2 zur Stromerzeugung ist. Die Entwässerungsvorrichtung 1 ist gegenüber der Atmosphäre abgeschlossen, um einen Lufteinbruch in den Wasser-Dampfkreislauf der Dampfkraftanlage 2 zu verhindern. In der Fig. 1 dargestellte, verschiedene Komponenten der Dampfkraftanlage 2 sind mittels Leitungen zur Übertragung von Wasser oder Dampf miteinander verbunden. Gestrichelte Verbindungslinien bezeichnen Leitungen für verunreinigtes Wasser, strich-punktierte Verbindungslinien bezeichnen Leitungen für sauberes Wasser und durchgezogene Verbindungslinien Leitungen für sauberen Dampf.

Die Dampfkraftanlage 2 enthält eine oder mehrere Dampfturbinen 3, deren Dampf über einen Überhitzer zugeführt wird. In der Fig. 1 ist eine Kombination aus dem Überhitzer und einem Verdampfer mit dem Bezugszeichen 4 dargestellt. Die Entwässerungsvorrichtung 1 enthält einen Tank, der als Abscheiderbehälter 5 zur Wasser-Dampf-Trennung ausgestaltet ist. Ein Eingang des Abscheiderbehälters 5 ist über eine Leitung mit einem Ausgang der Verdampfer/Überhitzer-Kombination 4 verbunden. Über diese Leitung wird aus dem Überhitzer eine erste Teilwassermenge abgeschlämmten, verunreinigten Wassers in den Abscheiderbehälter 5 abgelassen und entspannt, um das Abschlämmwasser weiter aufzukonzentrieren und sauberes Wasser in Form von Dampf vom verunreinigten Wasser abzutrennen. Das im Abscheiderbehälter 5 abgetrennte, verunreinigte und weiter aufkonzentrierte Wasser wird über eine Leitung in einen Wiederaufbereitungsbehälter in Gestalt eines Abschlämmtanks 21 befördert, und in einer Reinigungsanlage bzw. Wasseraufbereitung 6 aufbereitet. Das aufbereitete Wasser kann zur Weiterverwertung einem Kondensator 7 der Dampfkraftanlage 2 zugeführt werden. Der im Abscheiderbehälter 5 abgetrennte Dampf enthält keine Verunreinigungen und wird in einen Tank eingeleitet. Der Tank 8 ist ein Entspannungs- und Kondensiertank, der mit der Verdampfer/Überhitzer-Kombination 4 verbunden ist und in den aus dem Überhitzer entwässertes, sauberes Wasser als zweite Teilwassermenge eingeleitet wird. Der Tank 8 ist mit einem so genannten Polsterdampf auf leichtem Überdruck gegenüber der Umgebung gehalten, damit Luft oder Kohlendioxid nicht in das Wasser im Tank 8 eingetragen wird. In dem Tank 8 findet ebenfalls eine Wasser-Dampf-Trennung statt, wobei das abgetrennte Wasser einem Tank 9 zugeführt wird, der als Kondensat-Speichertank dient. Der abgetrennte Dampf wird über eine geeignete Leitung dem Kondensator 7 zugeführt. Die Entwässerungsvorrichtung 1 weist des Weiteren einen Tank 10 auf, dessen Eingang über eine Entwässerungsleitung mit einer Dampfleitung 11 zur Zufuhr von Dampf zu der Dampfturbine 3 verbunden ist. Diese Dampfleitung 11 kann dadurch insbesondere beim An- und Abfahren der Dampfkraftanlage 2 entwässert werden, indem das bei der Entwässerung als dritte Teilwassermenge abgeführte Wasser dem Tank 10 zugeleitet wird. Das bei dieser Entwässerung auftretende Wasser ist sauber. Der Tank 10 ist ein Entspannungs- und Kondensiertank, in dem eine Wasser-Dampf-Trennung statt findet. Das abgetrennte, saubere Wasser wird dem Tank 9 und der abgetrennte, saubere Dampf dem Kondensator 7 zugeführt. Das dem Tank 9 zugeführte Wasserkondensat wird unter Luftabschluss, insbesondere mit Unterstützung von Hilfsdampf, zwischengespeichert und bei Bedarf dem Wasser-Dampfkreislauf wieder zugeführt, indem es in den Kondensator 7 eingespeist wird.

Der von den Tanks 8 und 10 in den Kondensator 7 eingeleitete Dampf wird im Betrieb der Dampfkraftanlage 2 im Kondensator 7 kondensiert. Bei Stillstand der Dampfkraftanlage 2 bzw. Nichtverfügbarkeit des Kondensators werden die Verbindungsleitungen vom Tank 8 und vom Tank 10 zum Kondensator 7 geschlossen und der Dampf wird über ein Kühlwassersystem der Dampfkraftanlage 2 gekühlt, kondensiert und das Kondensat dem Tank 9 zugeführt. Das Wasser im Kondensator 7 wird über einen Hotwell in die Dampftrommel der Dampftrommel/Überhitzer-Kombination 4 gepumpt und der erzeugte Dampf anschließend über den Überhitzer der Dampftrommel/Überhitzer-Kombination 4 der Dampfturbine 3 zugeleitet.

Auf diese Weise ist es möglich, im Wasser-Dampfkreislauf enthaltene Energie und auch die durch Entwässerungen und Abschlämmungen anfallenden Abwässer und Dämpfe bei Betrieb, Stillstand und auch beim Anfahren der Dampfkraftanlage weitgehend zu nutzen

Im vorliegenden Ausführungsbeispiel wurde der zweite Tank 8 dazu verwendet, Wasser aus der Dampftrommel/Überhitzer-Kombination 4 aufzunehmen. Der Tank 10 wurde dazu verwendet, Wasser aus der Dampfleitung 11 aufzunehmen. Es ist auch möglich, sowohl das Wasser aus der Dampftrommel/Überhitzer-Kombination 4 als auch das Wasser aus der Dampfleitung 11 einem gemeinsamen Tank zuzuführen, in dem dann eine Wasser-Dampf-Trennung vorgenommen werden kann.

Die Fig. 2 zeigt ein zweites Ausführungsbeispiel der erfindungsgemäßen Entwässerungsvorrichtung 1. Die Entwässerungsvorrichtung 1 ist Teil der Dampfkraftanlage 2, die hier drei Dampftrommeln aufweist, die unterschiedliche Druckniveaus haben. Die Dampfkraftanlage 2 enthält hier eine Hochdruck (HD)-Dampftrommel 12 mit einem HD-Druckniveau, eine Mitteldruck (MD)-Dampftrommel 13 mit einem MD-Druckniveau, das niedriger liegt, als das HD-Druckniveau, und eine Niederdruck (ND)-Drucktrommel 14 mit einem ND-Druckniveau, das niedriger liegt, als das MD-Druckniveau. Mit den Dampftrommeln 12, 13, 14 und zugehörigen Verdampfern wird im Betrieb Dampf aus Wasser erzeugt. Dieser Dampf wird über den Dampftrommeln 12, 13, 14 der verschiedenen Druckniveaus zugeordnete Überhitzer 15, 16, 17 und Dampfleitungen 18, 19, 20 den Dampfturbinen 3 der Dampfkraftanlage 2 zugeführt.

Die drei Dampftrommeln 12, 13, 14 sind jeweils mit dem Abscheiderbehälter 5 verbunden, um aus ihnen abgeschlämmtes, verunreinigtes Wasser einzuleiten. Das im Abscheiderbehälter 5 abgetrennte, verunreinigte Wasser wird einem Abschlämmtank 21 zum Speichern des verunreinigten Wassers zugeleitet. Diesem Abschlämmtank 21 können auch weitere verunreinigte Flüssigkeiten zugeführt werden. Die Reinigungsanlage 6 erhält aus dem Abschlämmtank 21 verunreinigte Flüssigkeit, die in der Reinigungsanlage 6 aufbereitet wird. Das aufbereitete Wasser kann anschließend dem Kondensator 7 zugeleitet werden. Der Abscheiderbehälter 5 ist ausgangsseitig des Weiteren mit einem Rohwassertank 22 verbunden. Die drei Überhitzer 15, 16, 17 sind jeweils mit dem Tank 8 zum Einleiten von bei ihrer Entwässerung auftretendem, sauberem Wasser bzw. Dampf verbunden. Die drei Dampfleitungen 18, 19, 20 wiederum sind jeweils mit dem Tank 10 zum Einleiten von bei ihrer Entwässerung auftretendem, sauberem Wasser bzw. Dampf verbunden.

Der prinzipielle Aufbau und die prinzipielle Funktionsweise der Entwässerungsvorrichtung 1 gemäß diesem zweiten Ausführungsbeispiel entsprechen denjenigen des ersten Ausführungsbeispiels gemäß der Fig. 1. Insbesondere entsprechen der Aufbau und die Wirkungsweise des Abscheiderbehälters 5, des Tanks 8, des Tanks 9, des vierten Tanks 10, und der Reinigungsanlage 6, sowie der Aufbau der Verbindungsleitungen zwischen diesen Komponenten und den weiteren Komponenten der Dampfkraftanlage 2 dem Aufbau und der Wirkungsweise, wie sie oben anhand des ersten Ausführungsbeispiels beschrieben wurden.

## Patentansprüche

1. Verfahren zur Entwässerung bei einer Dampfkraftanlage (2), wobei entsprechend dem Grad an Verunreinigung einer Anzahl an Teilwassermengen eine getrennte Sammlung der betreffenden Teilwassermengen in mehreren Speicherbehältern (5, 8, 9, 10, 21) zum Speichern der Teilwassermengen durchgeführt wird und mindestens einem Überhitzer (15, 16, 17) und/oder einer Dampfleitung (11; 18, 19, 20), die zur Zufuhr von Dampf zu einer Dampfturbine (3) der Dampfkraftanlage (2) dient, eine Menge an Wasser entnommen und einem der Speicherbehälter (8, 9, 10) zugeführt wird, wobei die dem mindestens einen Überhitzer (15, 16, 17) und/oder der Dampfleitung (11; 18, 19, 20) entnommene Menge an Wasser einem Wasser-Dampfkreislauf der Dampfkraftanlage (2) ohne vorherige Wasseraufbereitung zugeführt wird und mindestens einer Dampftrommel (12, 13, 14) eine Menge an Wasser entnommen wird, die einer ersten Wasser-Dampf-Trennung unterzogen wird, wobei das in der ersten Wasser-Dampf-Trennung abgetrennte Wasser einer Wasseraufbereitung (6) zugeführt wird und der in der ersten Wasser-Dampf-Trennung abgetrennte Dampf zusammen mit der dem mindestens einen Überhitzer (15, 16, 17) und/oder der Dampfleitung (11; 18, 19, 20) entnommenen Menge an Wasser einer zweiten Wasser-Dampf-Trennung zugeführt wird.

2. Verfahren nach Anspruch 1,
**dadurch gekennzeichnet, dass**
das bei der zweiten Wasser-Dampf-Trennung abgetrennte Wasser dem Speicherbehälter (9) zugeführt wird.

3. Verfahren nach Anspruch 1 oder 2,
**dadurch gekennzeichnet, dass**
der bei der zweiten Wasser-Dampf-Trennung abgetrennte Dampf einem Kondensator (7) zugeführt wird.

4. Verfahren nach Anspruch 1 oder 2,
**dadurch gekennzeichnet, dass**
das in dem Speicherbehälter (8, 9, 10) enthaltene Wasser von der Umgebungsluft isoliert aufbewahrt wird.

5. Vorrichtung (1) zur Entwässerung bei einer Dampfkraftanlage (2),
wobei mehrere Speicherbehälter (5, 8, 9, 10, 21) zum Speichern von Teilwassermengen vorgesehen sind, die so angeordnet sind, dass Teilwassermengen mit unterschiedlichen Graden an Verunreinigungen getrennt voneinander aufsammelbar sind, mindestens ein Überhitzer (15, 16, 17) und/oder eine Dampfleitung (11; 18, 19, 20), die zur Zufuhr von Dampf zu einer Dampfturbine (3) der Dampfkraftanlage (2) dient, vorgesehen sind, die jeweils mit einem der Speicherbehälter (8, 9, 10) zum Zuführen einer dem mindestens einen Überhitzer (4; 15, 16, 17) und/oder der Dampfleitung (11; 18, 19, 20) entnommenen Menge an Wasser verbunden sind und mindestens eine Dampftrommel (4; 12, 13, 14) und ein Wasseraufbereitungsmittel (6) zum Aufbereiten von verunreinigtem Wasser vorgesehen sind, wobei die mindestens eine Dampftrommel (4; 12, 13, 14) und das Wasseraufbereitungsmittel (6) zum Zuführen einer der mindestens einen Dampftrommel (4; 12, 13, 14) entnommenen Menge an Wasser miteinander verbunden sind, wobei ein erstes Trennmittel zur Wasser-Dampf-Trennung des der mindestens einen Dampftrommel (4; 12, 13, 14) entnommenen Wassers vorhanden ist, wobei das erste Trennmittel zum Zuführen von abgetrenntem Wasser mit dem Wasseraufbereitungsmittel (6) und zum Zuführen des abgetrennten Dampfes mit einem zweiten Trennmittel zur Wasser-Dampf-Trennung verbunden ist und der mindestens eine Überhitzer (4; 15, 16, 17) und/oder die Dampfleitung (11; 18, 19, 20) zum Zuführen der dem mindestens einen Überhitzer (4; 15, 16, 17) und/oder der Dampfleitung (11; 18, 19, 20) entnommenen Menge an Wasser mit dem zweiten Trennmittel verbunden ist.

6. Vorrichtung nach Anspruch 5,
**dadurch gekennzeichnet, dass**
das zweite Trennmittel zum Zuführen des abgetrennten Wassers mit dem Speicherbehälter (9) und zum Zuführen des abgetrennten Dampfes mit einem Kondensator (7) verbunden ist.

7. Vorrichtung nach einem der Ansprüche 5 bis 6,
**dadurch gekennzeichnet, dass**
die Speicherbehälter (8, 9, 10) geschlossene Behälter sind.

8. Dampfkraftanlage mit einer Vorrichtung nach einem der Ansprüche 5 bis 7.

## Claims

1. Method for removing water from a steam plant (2),
wherein, according to the degree of impurity of a number of partial volumes of water, a separate collection of the relevant partial volumes of water is carried out in a plurality of storage tanks (5, 8, 9, 10, 21) for storing the partial volumes of water and a volume of water is removed from at least one superheater (15, 16, 17) and/or one steam conduit (11; 18, 19, 20), which is used to supply steam to a steam turbine (3) of the steam plant (2), and said volume of water is supplied to one of the storage tanks (8, 9, 10), wherein the volume of water removed from the at least one superheater (15, 16, 17) and/or the steam conduit (11; 18, 19, 20) is supplied to a water-steam circuit of the steam plant (2) without previous water treatment and a volume of water, which is subjected to a first water-steam separation, is removed from at least one steam drum (12, 13, 14), wherein the water separated in the first water-steam separation is supplied to a water treatment plant (6) and the steam separated in the first water-steam separation together with the volume of water removed from the at least one superheater (15, 16, 17) and/or the steam conduit (11; 18, 19, 20) is supplied to a second water-steam separation.

2. Method according to claim 1,
**characterised in that**
in the second water-steam separation separated water is supplied to the storage tank (9).

3. Method according to claim 1 or claim 2,
**characterised in that**
in the second water-steam separation separated steam is supplied to a condenser (7).

4. Method according to claim 1 or claim 2,
**characterised in that**
the water contained in the storage tank (8, 9, 10) is stored isolated from the ambient air.

5. Device (1) for removing the water from a steam plant (2),
wherein a plurality of storage tanks (5, 8, 9, 10, 21) for storing partial volumes of water are provided which are arranged such that partial volumes of water with different degrees of impurities can be collected separately from each other, at least one superheater (15, 16, 17) and/or a steam conduit (11; 18, 19, 20), which is used to supply steam to a steam turbine (3) of the steam plant (2), are provided which are each connected to one of the storage tanks (8, 9, 10) for supplying a volume of water removed from the at least one superheater (4; 15, 16, 17) and/or the steam conduit (11; 18, 19, 20) and at least one steam drum (4; 12, 13, 14) and one water treatment means (6) for treating contaminated water are provided, with the at least one steam drum (4; 12, 13, 14) and the water treatment means (6) being connected to each other for supplying a volume of water removed from the at least one steam drum (4; 12, 13, 14), wherein a first separating agent for water-steam separation of the volume of water removed from the at least one steam drum (4; 12, 13, 14) is provided, wherein for water-steam separation the first separating agent is connected to the water treatment means (6) for supplying separated water and to a second separating agent for supplying the separated steam and the at least one superheater (4; 15, 16, 17) and/or the steam conduit (11; 18, 19, 20) for supplying the volume of water removed from the at least one superheater (4; 15, 16, 17) and/or the steam conduit (11; 18, 19, 20) is connected to the second separating agent.

6. Device according to claim 5,
**characterised in that**
the second separating agent is connected to the storage tank (9) for supplying the separated water and to a condenser (7) for supplying the separated steam.

7. Device according to one of claims 5 to 6,
**characterised in that**
the storage tanks (8, 9, 10) are sealed tanks.

8. Steam plant comprising a device according to any one of claims 5 to 7.

## Revendications

1. Procédé d'assèchement dans une centrale (2) thermique à vapeur, dans lequel, en fonction du degré d'impureté d'un certain nombre de quantités partielles d'eau, on effectue une collecte séparée des quantités partielles d'eau concernées dans plusieurs récipients (5, 8, 9, 10, 21) de stockage des quantités partielles d'eau et on prélève une quantité d'eau d'un surchauffeur (15, 16, 17) et/ou d'un conduit (11; 18, 19, 20) pour de la vapeur, qui sert à envoyer de la vapeur à une turbine (3) à vapeur de la centrale (2) thermique à vapeur et on l'envoie à l'un des récipients (8, 9, 10) de stockage, dans lequel on envoie la quantité d'eau prélevée d'au moins un surchauffeur (15, 16, 17) et/ou du conduit (11; 18, 19, 20) pour de la vapeur à un circuit eau-vapeur de la centrale (2) thermique à vapeur sans traitement préalable de l'eau et on prélève d'au moins un ballon (12, 13, 14) de vapeur une quantité d'eau que l'on soumet à une première séparation eau-vapeur, dans lequel on envoie l'eau séparée dans la première séparation eau-vapeur à un traitement (6) de l'eau et on envoie la vapeur séparée dans la première séparation eau-vapeur ensemble avec la quantité d'eau prélevée du au moins un surchauffeur (15, 16, 17) et/ou du conduit (11; 18, 19, 20) pour de la vapeur à une deuxième séparation eau-vapeur.

2. Procédé suivant la revendication 1,
**caractérisé en ce que**
on envoie l'eau séparée dans la deuxième séparation eau-vapeur au récipient (9) de stockage.

3. Procédé suivant la revendication 1 ou 2,
**caractérisé en ce que**
on envoie la vapeur séparée dans la deuxième séparation eau-vapeur à un condenseur (7).

4. Procédé suivant la revendication 1 ou 2,
**caractérisé en ce que**
on garde l'eau contenue dans le réservoir (8, 9, 10) de stockage d'une manière isolée de l'air ambiant.

5. Installation d'assèchement dans une centrale (2) thermique à vapeur,
dans laquelle il est prévu, pour le stockage de quantités partielles d'eau, plusieurs récipients (5, 8, 9, 10, 21) de stockage, qui sont disposés de manière à pouvoir collecter séparément les unes des autres des quantités partielles d'eau ayant des degrés différents d'impureté, il est prévu au moins un surchauffeur (15, 16, 17) et/ou un conduit (11; 18, 19, 20) pour de la vapeur, qui sert à envoyer de la vapeur à une turbine (3) à vapeur de la centrale (2) thermique à vapeur, qui communique respectivement avec l'un des récipients (8, 9, 10) de stockage, pour envoyer une quantité d'eau prélevée du au moins un surchauffeur (4; 15, 16, 17) et/ou du conduit (11; 18, 19, 20) pour de la vapeur, et au moins un ballon (4; 12, 13, 14) de vapeur et un moyen (6) de traitement de l'eau pour traiter de l'eau polluée, le au moins un ballon (4; 12, 13, 14) de vapeur et le moyen (6) de traitement de l'eau communiquant entre eux pour envoyer une quantité d'eau prélevée de l'un des au moins un ballon (4; 12, 13, 14) de vapeur, un premier moyen de séparation pour la séparation eau-vapeur de l'eau prélevée du au moins un ballon (4; 12, 13, 14) de vapeur étant prévu, le premier moyen de séparation communiquant, pour l'envoi d'eau séparée, avec le moyen (6) de traitement de l'eau et, pour l'envoi de la vapeur séparée, avec un deuxième moyen de séparation pour la séparation eau-vapeur et le au moins un surchauffeur (4; 15, 16, 17) et/ou le conduit (11; 18, 19, 20) pour de la vapeur communiquant, pour l'envoi de la quantité d'eau prélevée du au moins un surchauffeur (4; 15, 16, 17) et/ou du conduit (11; 18, 19, 20) pour de la vapeur, avec le deuxième moyen de séparation.

6. Installation suivant la revendication 5,
**caractérisée en ce que**
le deuxième moyen de séparation communique, pour l'envoi de l'eau séparée, avec le récipient (9) de stockage et, pour l'envoi de la vapeur séparée, avec un condenseur (7).

7. Installation suivant l'une des revendications 5 à 6,
**caractérisée en ce que**
les récipients (8, 9, 10) de stockage sont des récipients fermés.

8. Centrale thermique à vapeur ayant une installation suivant l'une des revendications 5 à 7.
